# EUROPÄISCHE PATENTSCHRIFT

(11) **EP 1 532 400 B1**
(45) Veröffentlichungstag und Bekanntmachung des Hinweises auf die Patenterteilung: **26.07.2017**
(21) Anmeldenummer: 03790608.8
(22) Anmeldetag: 12.08.2003
(51) Int. Cl.: F23R 3/40

(54) **VERFAHREN UND VORRICHTUNG ZUM VERBRENNEN EINES BRENNSTOFF-OXIDATOR-GEMISCHS**
METHOD AND DEVICE FOR COMBUSTING A FUEL-OXIDISING AGENT MIXTURE
PROCEDE ET DISPOSITIF POUR FAIRE BRULER UN MELANGE COMBUSTIBLE-OXYDANT

(30) Priorität: 30.08.2002 US 406979 P
(43) Veröffentlichungstag der Anmeldung: 25.05.2005
(73) Patentinhaber: Ansaldo Energia Switzerland AG, 5401 Baden (CH)
(72) Erfinder: GRIFFIN, Timothy, CH-5408 Ennetbaden (CH); WINKLER, Dieter, 79787 Lauchringen (DE)
(74) Vertreter: Bernotti, Andrea
(86) Internationale Anmeldenummer: PCT/CH2003/000542
(87) Internationale Veröffentlichungsnummer: WO 2004/020905

(56) Entgegenhaltungen:
- WO-A-93/25852
- FR-A- 1 069 211
- US-A- 5 235 804
- US-A- 5 512 250
- US-A- 5 569 020
- US-A- 5 634 784
- US-A- 5 937 632
- US-A1- 2002 015 931
- US-B1- 6 358 040

## Beschreibung

### Technisches Gebiet

Die vorliegende Erfindung betrifft ein Verfahren sowie eine Vorrichtung zum Verbrennen eines Brennstoff-Oxidator-Gemischs in einem Brennraum einer Turbogruppe, insbesondere einer Kraftwerksanlage.

### Stand der Technik

Aus der EP 0 849 451 A2 ist ein Verfahren zum Betrieb einer Gasturbogruppe bekannt, wobei die Gasturbogruppe im wesentlichen aus einem Verdichter, einer Brennkammer, einer Turbine und einem Generator besteht. In einem Vormischer der Brennkammer wird vor der Verbrennung Brennstoff mit im Verdichter verdichteter Luft vermischt und danach in einem Brennraum verbrannt. Über eine Teil-Luftleitung zugeführte verdichtete Luft wird mit über eine Teil-Brennstoffleitung zugeführtem Brennstoff vermischt und in einen Reaktor mit einer KatalysatorBeschichtung eingeleitet. Im Reaktor wird das Brennstoff-Gemisch in ein Synthesegas, umfassend Wasserstoff, Kohlenmonoxid, Restluft und Restbrennstoff, umgewandelt. Dieses Synthesegas wird in solche Zonen der Brennkammer eingedüst, in denen sie eine Stabilisierung der Flamme bewirken. Durch die Eindüsung des durch die Wasserstoffanteile hoch reaktiven Synthesegases bilden sich an den Eindüsstellen Flammen, wobei sie Restsauerstoff der mageren Hauptverbrennung verbrauchen. Diese Verbrennungsreaktion ist vergleichsweise stabil und bildet außerdem eine Zündquelle für die Hauptverbrennung, so dass die Flammen dieser Reaktion auch als Pilotflammen dienen.

Aus der US 5,569,020 ist ein Vormischbrenner bekannt, in dessen Kopf konzentrisch eine Lanze angeordnet ist. Diese Lanze enthält in ihrem Austrittsende einen Katalysator, der dazu ausgebildet ist, im Betrieb des Vormischbrenners bei einem ihn durchströmenden Pilot-Brennstoff-Oxidator-Gemisch eine Volloxidation durchzuführen. Hierdurch wird eine Heißgasströmung erzeugt, die sich mit dem kälteren Haupt-Brennstoff-Oxidator-Gemisch des Vormischbrenners vermischt und dadurch eine Stabilisierung der Verbrennung des Haupt-Brennstoff-Oxidator-Gemischs erzielt. Da mit Hilfe der Lanze und dem darin angeordneten Katalysator eine Heißgasströmung erzeugt werden soll, ist davon auszugehen, dass das im Katalysator volloxidierte Gemisch mager ist.

Moderne Vormischbrenner arbeiten mit einem mageren Brennstoff-Oxidator-Gemisch und müssen in der Nähe der Zündgrenze ihres Magergemischs betrieben werden, um die Entstehung von NO_{X} gering zu halten, und um somit die immer schärfer werdenden Emissionsvorschriften erfüllen zu können. Diese Brenner sind folglich sehr anfällig für Instabilitäten des Verbrennungsvorgangs und sind außerdem großen Druckschwankungen ausgesetzt, was sich nachteilig auf die Standzeiten des Brenners, einer nachgeschalteten Brennkammer und einer Gasturbine bzw. deren Schaufeln auswirkt. Es besteht daher das Bedürfnis, bei einem Magermix-Vormischbrenner die Verbrennung zu stabilisieren.

### Darstellung der Erfindung

Hier setzt die Erfindung an. Die vorliegende Erfindung, wie sie in den Ansprüchen gekennzeichnet ist, beschäftigt sich mit dem Problem, für die Verbrennung eines mageren Brennstoff-Oxidator-Gemischs in einem Brennraum einer Turbogruppe Möglichkeiten zur Stabilisierung aufzuzeigen.

Erfindungsgemäß wird dieses Problem durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, ein fettes Pilot-Brennstoff-Oxidator-Gemisch in einem Katalysator nur teilweise zu oxidieren, derart, dass sich hochreaktiver Wasserstoff bildet, wobei das teiloxidierte, wasserstoffhaltige Gemisch zusammen mit einem zusätzlichen Oxidator-Strom in wenigstens eine Zone eingeleitet wird, die für eine Stabilisierung der Verbrennung des Haupt-Brennstoff-Oxidator-Gemischs geeignet ist. Bei dieser Vorgehensweise wird der für die Volloxidation des teiloxidierten Pilot-Gemischs benötigte Oxidator mit in die für die Verbrennungsstabilisierung geeigneten Zonen eingeleitet bzw. eingedüst, wodurch sich die Stabilität der so erzeugten Pilotflammen erhöht. Gleichzeitig ziehen die Pilotflammen bei Ihrer Verbrennung keinen oder zumindest deutlich weniger Oxidator aus dem Hauptgemisch ab, wodurch auch die Hauptgemischreaktion stabiler ablaufen kann.

Besonders günstig für die Stabilisierung der Verbrennung des Haupt-Gemischs hat sich gezeigt, wenn das wasserstoffhaltige, teiloxidierte Pilot-Gemisch und der zusätzliche Oxidator-Strom so dimensioniert werden, dass sich ein mageres Gemisch bildet. Insbesondere kann ein leicht mageres Gemisch angestrebt sein, das nur einen relativ geringen Oxidator-Überschuß besitzt. Der Einfluss auf die Emissionswerte der Haupt-Verbrennung ist dann besonders gering.

Gemäß einer besonders vorteilhaften Ausführungsform kann der zusätzlich zugeführte Oxidator-Strom, der im folgenden auch als Wärmeübertrager-Oxidatorstrom bezeichnet wird, zum Vorwärmen des Pilot-Brennstoff-Oxidator-Gemischs und/oder zum Kühlen das Katalysators verwendet werden. Der in einer Turbogruppe verwendete Oxidator stammt in der Regel von der Druckseite eines Verdichters, so dass der Oxidator, üblicherweise Luft, bereits eine relativ hohe Temperatur besitzt. Durch die Eindüsung des Brennstoffs in einen Teilstrom des vom Verdichter stammenden Oxidators wird ein Pilot-Brennstoff-Oxidator-Gemisch gebildet, dessen Temperatur unterhalb der des verdichteten Oxidators liegt, da der Brennstoff, üblicherweise Erdgas, bei der Eindüsung eine relativ niedrige Temperatur aufweist. Dementsprechend kann ein anderer Teilstrom des vom Verdichter stammenden Oxidators zum Vorwärmen des Pilot-Brennstoff-Oxidator-Gemischs genutzt werden, indem eine geeignete Wärmekopplung durchgeführt wird. Hierdurch wird die Zündgrenze der katalytischen Reaktion bereits bei einer relativ kurzen Einlaufstrecke in den Katalysator erreicht, wodurch sich gleichzeitig eine erhöhte Konversionsrate im Katalysator erzielen lässt. Durch die katalytische Reaktion erhöht sich nun die Temperatur des Katalysators. Damit im Katalysator vorwiegend die gewünschte Teiloxidation abläuft, darf die Temperatur im Katalysator nicht zu stark ansteigen, da sonst eine Volloxidation stattfinden und/oder eine homogene Gasreaktion entstehen kann. Der Wärmeübertrager-Oxidator-Strom eignet sich, insbesondere nach seiner Wärmeabgabe an das Pilot-Brennstoff-Oxidator-Gemisch, in besondere Weise zur Kühlung des Katalysators. Hierdurch kann die gewünschte Teiloxidationsreaktion im Katalysator stabilisiert werden.

Entsprechend einer bevorzugten Ausführungsform kann der Katalysator mehrere parallel durchströmbare Kanäle aufweisen, von denen die einen katalytisch aktiv und die anderen katalytisch inaktiv sind. Die katalytisch aktiven Kanäle bilden dabei einen katalytisch aktiven Pfad durch den Katalysator, der so gestaltet ist, dass er bei seiner Durchströmung mit dem fetten Pilot-Brennstoff-Oxidator-Gemisch die gewünschte Teiloxidation unter der Ausbildung von Wasserstoff ermöglicht. Die katalytisch inaktiven Kanäle bilden einen katalytisch inaktiven Pfad durch den Katalysator, der im Betrieb vom Wärmeübertrager-Oxidator-Strom durchströmt ist. Durch eine einheitliche Bauweise der Kanäle, also durch die Unterbringung der Kanäle in einer gemeinsamen Struktur des Katalysators, sind die Kanäle wärmeübertragend miteinander gekoppelt. Diese Bauweise ermöglicht somit zum einen ein Vorwärmen des in den Katalysator eingeleiteten Pilot-Brennstoff-Oxidator-Gemischs und zum anderen ein Kühlen des Katalysators. Durch eine gezielte Abstimmung der katalytisch aktiven Kanäle und der katalytisch inaktiven Kanäle, insbesondere im Hinblick auf deren Anzahl, Anordnung und Dimensionierung, kann gezielt ein auf einen Nennbetriebszustand der Vorrichtung, insbesondere der Turbogruppe, ausgelegtes Wärmemanagement für den Katalysator erreicht werden. Dies ermöglicht eine hohe Standzeit für den Katalysator sowie reproduzierbare Verbrennungsreaktionen im Katalysator und somit in den Stabilisierungszonen.

Weitere wichtige Merkmale und Vorteile der vorliegenden Erfindung ergeben sich aus den Unteransprüchen, aus den Zeichnungen und aus der zugehörigen Figurenbeschreibung anhand der Zeichnungen.

### Kurze Beschreibung der Zeichnungen

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen. Es zeigen, jeweils schematisch,
- Fig. 1: eine schaltplanartige Prinzipdarstellung einer Turbogruppe, die mit einer erfindungsgemäßen Vorrichtung ausgestattet ist,
- Fig. 2: eine schaltplanartige Prinzipdarstellung einer erfindungsgemäßen Vorrichtung,
- Fig. 3: eine Prinzipdarstellung im Längsschnitt durch einen Vormischbrenner,
- Fig. 4: eine Ansicht wie in Fig. 3, jedoch bei einer anderen Ausführungsform,
- Fig. 5: eine auseinander gezogene, perspektivische Darstellung eines Katalysators und eines Verteilerkopfs,
- Fig. 6: eine Darstellung wie in Fig. 5, jedoch zusätzlich mit einer Lochplatte,
- Fig. 7a bis 7d: stark vereinfachte Ausschnitte aus einem Querschnitt eines Katalysators bei verschiedenen Ausführungsformen.

### Wege zur Ausführung der Erfindung

Entsprechend Fig. 1 umfaßt eine Turbogruppe 1 eine Turbine 2, die insbesondere als Gasturbine ausgebildet ist, sowie einen Verdichter 3, der über eine Antriebswelle 4 mit der Turbine 2 verbunden ist. Üblicherweise wird die Turbogruppe 1 in einer Kraftwerksanlage verwendet, wobei dann die Turbine 2 über die Welle 4 zusätzlich einen Generator 5 antreibt.

Die Turbogruppe 1 umfaßt außerdem ein als Brennkammer 6 bezeichnetes Verbrennungssystem, das wenigstens einen Brennraum 7 sowie wenigstens einen, diesem Brennraum 7 vorgeschalteten Vormischbrenner 8 aufweist. Die Brennkammer 6 ist eingangsseitig an die Hochdruckseite des Verdichters 3 und ausgangsseitig an die Hochdruckseite der Turbine 2 angeschlossen. Dementsprechend wird die Brennkammer 6 über eine Oxidatorleitung 9 vom Verdichter 3 mit Oxidator, insbesondere Luft, versorgt.

Die Brennstoffversorgung erfolgt über eine entsprechende Brennstoffleitung 10. Die heißen Verbrennungsgase werden über eine Heißgasleitung 11 der Turbine 2 zugeführt. Die Brennkammer 6 dient zur Verbrennung eines Brennstoff-Oxidator-Gemischs im Brennraum 7; die Brennkammer 6 bildet somit eine Vorrichtung nach der Erfindung. Diese Vorrichtung wird im folgenden daher auch mit 6 bezeichnet.

In Fig. 2 ist eine Detailansicht der Brennkammer 6 bzw. der Vorrichtung 6 wiedergegeben. Dementsprechend wird durch eine geeignete Strömungsführung ein vom Verdichter 3 kommender Gesamt-Oxidator-Strom 12 bei 13 in einen Haupt-Oxidator-Strom 14 und einen Neben-Oxidator-Strom 15 eingeleitet. Bei 16 erfolgt dann eine Aufteilung des Neben-Oxidator-Stroms 15 in einen Pilot-Oxidator-Strom 17 und einen Wärmeübertrager-Oxidator-Strom 18. In entsprechender Weise wird hier auch ein Gesamt-Brennstoff-Strom 19 bei 20 in einen Haupt-Brennstoff-Strom 21 und einen Pilot-Brennstoff-Strom 22 aufgeteilt. Die Aufteilung der Oxidatorströme kann beispielsweise in einem Plenum der Brennkammer 6 erfolgen, so dass die Aufteilstellen 13 und 16 zusammenfallen. Insbesondere bei der Aufteilstelle 20 des Brennstoffstroms kann ein geeignetes Ventil oder dgl. angeordnet sein. Ebenso ist es möglich, den Pilot-Brennstoff-Strom 22 mit einer eigenen Pumpe zu versehen und insbesondere unabhängig vom Haupt-Brennstoff-Strom 21 der Brennkammer 6 zuzuführen.

Wie aus dem Schaubild gemäß Fig. 2 hervorgeht, wird dem Vormischbrenner 8 der Haupt-Oxidator-Strom 14 sowie der Haupt-Brennstoff-Strom 21 zugeführt, wodurch im Vormischbrenner 8 ein Haupt-Brennstoff-Oxidator-Gemisch 23 gebildet wird. Dieses Haupt-Brennstoff-Oxidator-Gemisch 23 wird dann in den Brennraum 7 eingeleitet, in dem es bei einer vollständigen Oxidation verbrennt. Zweckmäßig erfolgt dabei die Zuführung von Brennstoff und Oxidator in den Vormischbrenner 8 so, dass sich ein mageres Haupt-Gemisch 23 ergibt.

Die Vorrichtung 6 bzw. die Brennkammer 6 ist außerdem mit einem Katalysator 24 ausgestattet, dessen Katalysatormaterial so ausgewählt ist, dass es bei bestimmten Randbedingungen eine Teiloxidation eines zugeführten Brennstoff-Oxidator-Gemischs bewirkt, derart, dass bei dieser Teiloxidation Wasserstoff entsteht. Dem Katalysator 24 wird ein Gemisch aus dem Pilot-Oxidator-Strom 17 und dem Pilot-Brennstoff-Strom 22 zugeführt. Die Zumischung des Pilot-Brennstoff-Stroms 22 zum Pilot-Oxidator-Strom 17 erfolgt dabei so, dass sich ein fettes Pilot-Brennstoff-Oxidator-Gemisch 17, 22 bildet. Die Gemischbildung kann dabei - wie hier - in einem Einlaufbereich des Katalysators 24 erfolgen; ebenso kann das Pilot-Brennstoff-Oxidator-Gemisch 17, 22 bereits stromauf des Katalysators 24 gebildet werden. Das sich im Katalysator 24 durch Teiloxidation ausbildende Synthesegas wird im folgenden als teiloxidiertes Pilot-Brennstoff-Oxidator-Gemisch bezeichnet, das entsprechend dem Pfeil 25 beispielsweise in den Brennraum 7 eingeleitet wird. Weitere Reaktionsprodukte bei einem Erdgas-Luft-Gemisch sind neben Wasserstoff im wesentlichen Kohlenmonoxid und Restluft bzw. Resterdgas.

Das teiloxidierte Pilot-Brennstoff-Oxidator-Gemisch 25 wird dann erfindungsgemäß gemeinsam mit dem Wärmeübertrager-Oxidator-Strom 18 in den Brennraum 7 eingeleitet. Hierdurch kann an der jeweiligen Einleitstelle eine sehr stabile Pilotflamme oder Pilotverbrennung erzeugt werden. Der Wärmeübertrager-Oxidator-Strom 18 und der Volumenstrom des teiloxidierten Pilotgemischs 25 sind zweckmäßig so aufeinander abgestimmt, dass sich bei ihrer Durchmischung ein mageres oder zumindest leicht mageres Gemisch ausbildet.

Um mit Hilfe der stabilen Pilotflammen die Hauptverbrennung im Brennraum 7 stabilisieren zu können, werden das teiloxidierte Pilot-Gemisch 25 und der Wärmeübertrager-Oxidator-Strom 18 in eine oder mehrere Zonen 26 eingeleitet bzw. eingedüst, von denen in Fig. 2 eine symbolisch durch eine Punktlinie begrenzt ist. Diese Zonen 26 sind so gewählt, dass sie sich für eine Stabilisierung der Haupt-Verbrennung des im Vormischbrenner 8 gebildeten Haupt-Brennstoff-Oxidator-Gemischs 23 besonders eignen. Derartige Zonen 26 befinden sich hauptsächlich in der Brennkammer 7. Ebenso ist es möglich, dass sich wenigstens eine solche Zone 26 im Vormischbrenner 8 befindet, so dass zusätzlich oder alternativ das teiloxidierte Pilot-Gemisch 25 zusammen mit dem Wärmeübertrager-Oxidator-Strom 18 an einer entsprechenden Stelle in den Vormischbrenner 8 eingeleitet werden, was beispielsweise bei den Ausführungsformen der Fig. 3 und 4 realisiert ist. Für eine Stabilisierung der Haupt-Verbrennung des Haupt-Gemischs 23 im Brennraum 7 geeignete Zonen 26 können beispielsweise sein: eine zentrale Rezirkulationszone im Brennraum 7, eine außenliegende Rezirkulations- oder Totwasserzone und ein vom Brennraum 7 entfernter Abschnitt des Vorrmischbrenners 8. Die genannten Rezirkulationszonen entstehend dann, wenn der Vormischbrenner 8 über eine sprungartige Querschnittserweiterung in den Brennraum 7 übergeht und dadurch eine Drallströmung des Vormischbrenners 8 beim Übergang in den Brennraum 7 aufplatzt, sogenannter "vortex-breakdown".

Bei der hier gezeigten speziellen Ausführungsform besitzt der Katalysator 24 einen katalytisch aktiven Pfad 27 sowie einen katalytisch inaktiven Pfad 28, der mit dem katalytisch aktiven Pfad 27 wärmeübertragend gekoppelt ist. Während das Pilot-Brennstoff-Oxidator-Gemisch 17, 22 in den katalytisch aktiven Pfad 27 eingeleitet wird, ist der katalytisch inaktive Pfad 28 vom Wärmeübertrager-Oxidator-Strom 18 durchströmt. Hierdurch kann der Wärmeübertrager-Oxidator-Strom 18 einerseits zum Vorwärmen des Pilot-Gemischs 17, 22 genutzt werden, dessen Temperatur durch die Zumischung des relativ kalten Pilot-Brennstoff-Stroms 22 abgesenkt worden ist. Durch die Vorwärmung wird die Zündung der Katalysatorreaktion vorteilhaft in Richtung Einlaufende des Katalysators 24 verschoben. Andererseits bewirkt die Durchströmung des katalytisch inaktiven Pfads 28 mit dem Wärmeübertrager-Oxidator-Strom 18 eine Kühlung des Katalysators 24, so dass der Katalysator 24 in einem vorbestimmten und für die gewünschte katalytische Reaktion besonders geeigneten Temperaturfenster betrieben werden kann. Durch die Kühlung des Katalysators 24 werden innerhalb des Katalysators 24 insbesondere eine Volloxidation des Pilot-Gemischs 17, 22 sowie die Entstehung einer homogenen Gasreaktion im Pilot-Gemisch 17, 22 vermieden.

Es ist klar, dass im Katalysator 24 bzw. in dessen katalytisch aktiven Pfad 27 neben der Teiloxidation auch eine Volloxidation des Pilot-Gemischs 17, 22 stattfinden kann. Darüber hinaus kann es bei relativ niedrigen Temperaturen und bei der Verwendung von Erdgas als Brennstoff dazu kommen, dass im Katalysator 24 eine endotherme Dampf-Reformierung stattfindet, wodurch die Produktion von Wasserstoff und beispielsweise Kohlenmonoxid verbessert werden kann. Des weiteren ist es möglich, dem Katalysator 24 bzw. dem Pilot-Gemisch 17, 22 Dampf zuzuführen.

Die für die Zuführung des Wärmeübertrager-Oxidator-Stroms 18 verwendeten Mittel bilden dabei eine Oxidator-Zuführeinrichtung, wobei hier der katalytisch inaktive Pfad 28 des Katalysators 24 einen Bestandteil dieser Oxidator-Zuführeinrichtung bildet.

Entsprechend den Fig. 3 und 4 kann der Katalysator 24 bei bevorzugten Ausführungsformen in den Vormischbrenner 8 integriert sein. Gemäß Fig. 3 kann der Katalysator 24 beispielsweise in eine Lanze 29 eingebaut sein, die an einem vom Brennraum 7 entfernten Kopf 30 des Benners 8 zentral angeordnet ist und hier in Richtung Brennraum 7 in den Vormischbrenner 8 hineinragt. Das reaktive, teiloxidierte Pilot-Gemisch 25 wird hierbei zusammen mit dem Wärmeübertrager-Oxidator-Strom 18 am Kopf 30 in den Vormischbrenner 8 eingedüst. Bei der Ausführungsform gemäß Fig. 4 ist der Katalysator 24 selbst im Kopf 30 des Vormischbrenners 8 zentral angeordnet.

Im folgenden wird eine spezielle Ausführungsform des Katalysators 24 anhand Fig. 4 erläutert, ohne dass es dabei auf die in Fig. 4 gezeigte Einbausituation des Katalysators 24 ankommt. Der Katalysator 24 kann mehrere parallel durchströmbare Kanäle 31 und 32 aufweisen, von denen die einen katalytisch aktive Kanäle 31 sind, während die anderen katalytisch inaktive Kanäle 32 sind. Die katalytisch aktiven Kanäle 31 bilden dabei den katalytisch aktiven Pfad 27 des Katalysators 24, während die katalytisch inaktiven Kanäle 32 den katalytisch inaktiven Pfad 28 des Katalysators 24 bilden. Vor den Einlaßöffnungen der einzelnen Kanäle 31, 32 besitzt der Katalysator 4 hier eine Verteilerkammer 33, die der Aufteilstelle 16 in Fig. 2 entspricht. Dementsprechend verteilt sich in der Verteilerkammer 33 der zugeführte Neben-Oxidator-Strom 15 auf die katalytisch aktiven Kanälen 31 (Pilot-Oxidator-Strom 17) und die katalytisch inaktiven Kanäle 32 (Wärmeübertrager-Oxidator-Strom 18). Bei der hier gezeigten Ausführungsform erfolgt die Zumischung des Pilot-Brennstoff-Stroms 22 innerhalb der katalytisch aktiven Kanäle 31, zweckmäßig vor einer katalytischen Beschichtung der katalytisch aktiven Kanäle 31. Für eine intensive Kühlung der katalytisch aktiven Kanäle 31 sind zum einen die katalytisch aktiven Kanäle 31 und die katalytisch inaktiven Kanäle 32 einander abwechselnd angeordnet. Zum anderen sind die katalytisch aktiven Kanäle 31 wärmeübertragend mit den katalytisch inaktiven Kanälen 32 gekoppelt, was insbesondere durch gemeinsame Begrenzungswände realisierbar ist.

Entsprechend Fig. 5 können die einzelnen Kanäle 31, 32 des Katalysators 24 zeilenweise katalytisch aktiv bzw. katalytisch inaktiv ausgebildet und einander zeilenweise abwechselnd angeordnet sein. Dementsprechend wechseln sich in Fig. 5 Zeilen 34, die aus nebeneinander angeordneten katalytisch aktiven Kanälen 31 bestehen, mit Zeilen 35 ab, die aus nebeneinander angeordneten katalytisch inaktiven Kanälen 32 bestehen. Hierdurch ergibt sich eine alternierende Schichtung der Zeilen 34, 35 quer zur Hauptdurchströmungsrichtung des Katalysators 24. Um die Einleitung des Wärmeübertrager-Oxidator-Stroms 18 in die katalytisch inaktiven Kanäle 32 von der Zuführung des Pilot-Gemischs 17, 22 aus Pilot-Brennstoff-Strom 22 und Pilot-Oxidator-Strom 17 in die katalytisch aktiven Kanäle 31 zu trennen, ist dem Katalysator 24 ein Verteilerkopf 36 vorgeschaltet. Dieser Verteilerkopf 36 besitzt einen an einen Eingang 37 des Katalysators 24 angeschlossenen Ausgang 38. Des Weiteren besitzt der Verteilerkopf 36 einen in Fig. 5 dem Betrachter zugewandten ersten Eingang 39 sowie einen vom Betrachter abgewandten zweiten Eingang 40. Der erste Eingang 39 ist an eine nicht dargestellte Pilot-Brennstoff-Oxidator-Gemisch-Leitung angeschlossen, die das Pilot-Gemisch 17, 22 dem ersten Eingang 39 zuführt. In entsprechender Weise ist an den zweiten Eingang 40 eine nicht gezeigte Wärmeübertrager-Oxidator-Leitung, die einen Bestandteil der vorgenannten Oxidator-Zuführeinrichtung bildet, angeschlossen, über die der Wärmeübertrager-Oxidator-Strom 18 dem zweiten Eingang 40 zugeführt wird.

Der Verteilerkopf 36 ist aus mehreren, quer zur Hauptdurchströmungsrichtung des Katalysators 24 benachbarten Schächten 41 und 42 aufgebaut. Alle Schächte 41, 42 sind zum Ausgang 38 des Verteilerkopfs 36 hin offen. Die dem ersten Eingang 39 zugeordneten ersten Schächte 41 sind außerdem zum ersten Eingang 39 hin offen, während sie zum zweiten Eingang 40 hin geschlossen sind. In entsprechender Weise sind die dem zweiten Eingang 40 zugeordneten zweiten Schächte 42 zum zweiten Eingang 40 hin offen und zum ersten Eingang 39 hin geschlossen. Dabei ist die Dimensionierung der Schächte 41, 42 auf die Dimensionierung der Kanäle 31, 32 des Katalysators 40 so abgestimmt, dass jeder Schachtausgang eine Zeile 34, 35 abdeckt. Da die ersten Schächte 41 und die zweiten Schächte 42 einander abwechselnd nebeneinander angeordnet sind, ergibt sich dadurch die gewünschte Aufteilung der dem Verteilerkopf 36 zugeführten Strömungen, nämlich Pilot-Gemisch 17, 22 einerseits und Wärmeübertrager-Oxidator-Strom 18 andererseits, auf die einzelnen Zeilen 34, 35 des Katalysators 24.

Bei der Ausführungsform gemäß Fig. 6 besitzt der Verteilerkopf 36 grundsätzlich denselben Aufbau wie bei der Ausführungsform gemäß Fig. 5. Im Unterschied dazu sind jedoch beim Katalysator 24 die katalytisch aktiven Kanäle 31 und die katalytisch inaktiven Kanäle 32 in Fig. 6 nicht mehr zeilenförmig wie in Fig. 5, sondern schachbrettartig angeordnet. Dabei ist diese Schachbrettanordnung gegenüber einem rechteckigen Querschnitt des Katalysators 24 um 45° um die Hauptdurchströmungsrichtung des Katalysators 24 verdreht, so dass sich quasi eine diagonale schachbrettartige Anordnung der Kanäle 31, 32 ergibt. Um auch bei dieser Ausführungsform eine eindeutige Trennung zwischen dem Pilot-Gemisch 17, 22 und dem Wärmeübertrager-Oxidator-Strom 18 für die Durchströmung des Katalysators 24 erzielen zu können, ist nun zwischen dem Eingang 37 des Katalysators 24 und dem Ausgang 38 des Verteilerkopfs 36 eine Lochplatte 43 angeordnet, die eine Vielzahl von Durchgangslöchern 44 besitzt, die in einem vorbestimmten Lochmuster 45 angeordnet sind. Dieses Lochmuster 45 ist zweckmäßig so gewählt, dass jeder Kanal 31, 32 nur über ein einziges Durchgangsloch 44 mit einem der Schächte 41, 42 kommuniziert. Das bedeutet, dass die Löcher 44 jeweils einerseits nur zu einem einzigen Schacht 41, 42 und andererseits nur zu einem einzigen Kanal 31, 32 bzw. zu einer einzigen Kanalgruppe aus katalytisch aktiven Kanälen 31 oder katalytisch inaktiven Kanälen 32 offen sind. Hierdurch wird erreicht, dass einerseits das in die ersten Schächte 41 einströmende Pilot-Gemisch 17, 22 ausschließlich in katalytisch aktive Kanäle 31 gelangt, während andererseits der Wärmeübertrager-Oxidator-Strom 18 über die zweiten Schächte 42 ausschließlich in katalytisch inaktive Kanäle 32 einströmt.

Durch die speziellen Maßnahmen der Ausführungsformen gemäß den Fig. 5 und 6 ist es besonders einfach möglich, vor der Einleitung in den Katalysator 24 bzw. in dessen Kanäle 31, 32 auf relativ einfache Weise das Pilot-Brennstoff-Oxidator-Gemisch 17, 22 herzustellen.

In Fig. 7a ist ein Ausschnitt durch den Querschnitt des Katalysators 24 gemäß Fig. 6 wiedergegeben. Dementsprechend sind die katalytisch aktiven Kanäle 31 und die katalytisch inaktiven Kanäle 32 so angeordnet, dass sie sich schachbrettartig abwechseln. Die in Fig. 7a eingetragenen Linien repräsentieren die Orientierungen oder Längsmittelebenen der den jeweiligen Kanälen 31, 32 zugeordneten Schächte 41 bzw. 42 an deren Austritt.

Fig. 7b gibt eine sich zeilenweise alternierende Anordnung der katalytisch aktiven Kanäle 31 und der katalytisch inaktiven Kanäle 32 entsprechend der in Fig. 5 dargestellten Ausführungsform des Katalysators 24 wieder und entspricht im Übrigen jedoch der Darstellung gemäß Fig. 7a.

In Fig. 7c ist eine andere vorteilhafte Anordnung für die katalytisch aktiven Kanäle 31 und die katalytisch inaktiven Kanäle 32 wiedergegeben. Bei dieser Variante ist die Anzahl der katalytisch inaktiven Kanäle 32 sowie deren Anteil an der Gesamtquerschnittsfläche des Katalysators 24 größer als bei den katalytisch aktiven Kanälen 31. Die Zuführung des Wärmeübertrager-Oxidator-Stroms 18 bzw. des Pilotgemischs 17, 22 erfolgt dann über eine entsprechende Anordnung der ersten Schächte 41 und zweiten Schächte 42 im Verteilerkopf 36.

Bei der Ausführungsform gemäß Fig. 7d sind die katalytisch aktiven Kanäle 31 und die katalytisch inaktiven Kanäle 32 wieder schachtbrettartig angeordnet, wobei die katalytisch aktiven Kanäle 31 jeweils zu Vierergruppen zusammengefasst sind. Dementsprechend ergibt sich eine deutlich größere Anzahl an katalytisch aktiven Kanälen 31, während der Anteil an der gesamten durchströmbaren Fläche des Katalysators 24 bei den katalytisch aktiven Kanälen 31 etwa gleich groß ist wie bei den katalytisch inaktiven Kanälen 32. Bei dieser Ausführungsform sind dann die einzelnen Löcher 44 der Lochplatte 43 entweder einem einzigen katalytisch inaktiven Kanal 32 oder einer Gruppe aus vier katalytisch aktiven Kanälen 31 zugeordnet. Bei dieser Ausführungsform ergibt sich eine starke Vergrößerung der katalytisch aktiven Oberfläche sowie eine Erhöhung des Durchströmungswiderstands innerhalb des katalytisch aktiven Pfads 27, wodurch sich insgesamt die erreichbare Umsatzrate innerhalb der katalytisch Reaktion verbessern lässt.

Im Übrigen wird für weitere Varianten und Ausführungsformen einer derartigen Katalysator-Anordnung auf die WO 03/033985 A1 verwiesen. Aus der WO 03/033985 A1 gehen ein Verfahren sowie eine Einrichtung zum Zuführen und Abführen von zwei Gasen zu bzw. von einer Mehrkanal-Monolithstruktur hervor. Mit Hilfe eines Verteilerkopfes können ein erstes und ein zweites Gas voneinander getrennt ersten und zweiten Kanälen der Monolithstruktur zugeführt werden. Innerhalb der Monolithstruktur sind die Kanäle so angeordnet, dass jeder erste Kanal mit wenigstens einem zweiten Kanal eine gemeinsame Trennwand besitzt, über die ein Massen- und/oder Wärmeaustausch zwischen den Kanälen möglich ist.

### Bezugszeichenliste

- 1: Turbogruppe
- 2: Turbine
- 3: Verdichter
- 4: Welle
- 5: Generator
- 6: Vorrichtung/Brennkammer
- 7: Brennraum
- 8: Vormischbrenner
- 9: Oxidatorleitung
- 10: Brennstoffleitung
- 11: Heißgasleitung
- 12: Gesamt-Oxidator-Strom
- 13: Aufteilstelle
- 14: Haupt-Oxidator-Strom
- 15: Neben-Oxidator-Strom
- 16: Aufteilstelle
- 17: Pilot-Oxidator-Strom
- 18: Wärmeübertrager-Oxidator-Strom
- 19: Gesamt-Brennstoff-Strom
- 20: Aufteilstelle
- 21: Haupt-Brennstoff-Strom
- 22: Pilot-Brennstoff-Strom
- 23: Haupt-Brennstoff-Oxidator-Gemisch
- 24: Katalysator
- 25: oxidiertes Pilot-Brennstoff-Oxidator-Gemisch
- 26: Zone
- 27: katalytisch aktiver Pfad
- 28: katalytisch inaktiver Pfad
- 29: Lanze
- 30: Kopf von 8
- 31: katalytisch aktiver Kanal
- 32: katalytisch inaktiver Kanal
- 33: Verteilerkammer
- 34: Zeile mit katalytisch aktiven Kanälen
- 35: Zeile mit katalytisch inaktiven Kanälen
- 36: Verteilerkopf
- 37: Eingang von 24
- 38: Ausgang von 36
- 39: erster Eingang von 36
- 40: zweiter Eingang von 36
- 41: erster Schacht
- 42: zweiter Schacht
- 43: Lochplatte
- 44: Durchgangsloch
- 45: Lochmuster

## Patentansprüche

1. Verfahren zum Verbrennen eines Brennstoff-Oxidator-Gemischs in einem Brennraum (7) einer Turbogruppe (1), insbesondere einer Kraftwerksanlage,
- bei dem ein Gesamt-Oxidator-Strom (12) in einen Haupt-Oxidator-Strom (14) und einen Neben-Oxidator-Strom (15) aufgeteilt ist oder wird,
- bei dem der Haupt-Oxidator-Strom (14) mit einem Haupt-Brennstoff-Strom (21) in einem Vormischbrenner (8) mager vermischt und dieses Haupt-Brennstoff-Oxidator-Gemisch (23) im Brennraum (7) volloxidiert wird,
- bei dem der Neben-Oxidator-Strom (15) in einen Pilot-Oxidator-Strom (17) und einen Wärmeübertrager-Oxidator-Strom (18) aufgeteilt ist oder wird,
- bei dem der Pilot-Oxidator-Strom (17) mit einem Pilot-Brennstoff-Strom (22) fett vermischt und das Gemisch (17,22) in einem Katalysator (24) unter Ausbildung von Wasserstoff teiloxidiert wird,
- bei dem das teiloxidierte Pilot-Brennstoff-Oxidator-Gemisch (25) und der Wärmeübertrager-Oxidator-Strom (18) nach dem Katalysator (24) gemeinsam in wenigstens eine für eine Stabilisierung der Verbrennung des Haupt- Brennstoff-Oxidator-Gemischs (23) geeignete Zone (26) eingeleitet werden.

2. Verfahren nach Anspruch 1, **dadurch gekennzeichnet, dass** der Wärmeübertrager-Oxidator-Strom (18) und das teiloxidierte Pilot-Brennstoff-Oxidator-Gemisch (25) nach dem Katalysator (24) mager oder leicht mager vermischt werden.

3. Verfahren nach Anspruch 1 oder 2, **dadurch gekennzeichnet, dass** der Wärme- übertrager-Oxidator-Strom (18) zum Vorwärmen des Pilot-Brennstoff-Oxidator- Gemischs (25) und/oder zum Kühlen des Katalysators (24) verwendet wird.

4. Verfahren nach einem der Ansprüche 1 bis 3, **dadurch gekennzeichnet,**
- **dass** der Katalysator (24) mehrere parallel durchströmbare Kanäle (31,32) aufweist, von denen die einen (31) katalytisch aktiv und die anderen (32) katalytisch inaktiv sind,
- **dass** das Pilot-Brennstoff-Oxidator-Gemisch (17,22) durch die katalytisch aktiven Kanäle (31) geleitet wird,
- **dass** der Wärmeübertrager-Oxidator-Strom (18) durch die katalytisch inaktiven Kanäle (32) geleitet wird.

5. Verfahren nach Anspruch 4, **dadurch gekennzeichnet, dass** die katalytisch aktiven Kanäle (31) und die katalytisch inaktiven Kanäle (32) wärmeübertragend miteinander gekoppelt sind.

6. Vorrichtung (6) mit einem Brennraum (7) zum Verbrennen eines Brennstoff-Oxidator-Gemischs in einer Turbogruppe (1), insbesondere einer Kraftwerksanlage,
- mit einem Vormischbrenner (8), in dem im Betrieb der Vorrichtung (6) ein Haupt-Oxidator-Strom (14) mit einem Haupt-Brennstoffstrom (21) mager vermischt und dieses Haupt-Brennstoff-Oxidator-Gemisch (23) volloxidiert wird,
- mit wenigstens einem Katalysator (24), der dazu ausgebildet ist, im Betrieb der Vorrichtung (6) bei einem ihn durchströmenden fetten Pilot-Brennstoff- Oxidator-Gemisch (17,22) eine Teiloxidation unter Ausbildung von Wasserstoff durchzuführen,
- mit einer Oxidator-Zuführeinrichtung (28,32), die im Betrieb der Vorrichtung (6) dem teiloxidierten Pilot-Brennstoff-Oxidator-Gemisch (25) stromab des Katalysators (24) einen Wärmeübertrager-Oxidator-Strom (18) zumischt,
- wobei der Katalysator (24) und die Oxidator-Zuführeinrichtung (28,32) so ausgebildet sind, dass sie im Betrieb der Vorrichtung (6) das teiloxidierte Pilot-Brennstoff-Oxidator-Gemisch (25) und den Wärmeübertrager-Oxidator-Strom (18) gemeinsam in wenigstens eine für eine Stabilisierung der Verbrennung des Haupt-Brennstoff-Oxidator-Gemischs (23) geeignete Zone (26) einleiten,
**dadurch gekennzeichnet**
- **dass** dem Katalysator (24) ein Verteilerkopf (36) vorgeschaltet ist, der mit einem ersten Eingang (39) an eine Pilot-Brennstoff-Oxidator-Gemisch-Leitung, mit einem zweiten Eingang (40) an eine Wärmeübertrager-Oxidator-Leitung und mit einem Ausgang (38) an den Katalysator (24) angeschlossen ist, und
- **dass** der Verteilerkopf (36) mehrere quer zur Strömungsrichtung benachbarte Schächte (41,42) aufweist, die alle am Ausgang (38) und wahlweise am ersten Eingang (39) oder am zweiten Eingang (40) offen sind.

7. Vorrichtung nach Anspruch 6, **dadurch gekennzeichnet,**
- **dass** der Katalysator (24) einen durchströmbaren katalytisch aktiven Pfad (27) sowie einen dazu parallel durchströmbaren katalytisch inaktiven Pfad (28) aufweist,
- **dass** der katalytisch aktive Pfad (27) dazu ausgebildet ist, bei einem ihn durchströmenden fetten Pilot-Brennstoff-Oxidator-Gemisch (17,22) eine Teiloxidation unter Ausbildung von Wasserstoff durchzuführen,
- **dass** der katalytisch inaktive Pfad (28) wärmeübertragend mit dem katalytisch aktiven Pfad (27) gekoppelt ist, einen Bestandteil der Oxidator-Zuführeinrichtung bildet und im Betrieb der Vorrichtung (6) vom Wärmeübertrager-Oxidator-Strom (18) durchströmt ist.

8. Vorrichtung nach Anspruch 7, **dadurch gekennzeichnet,**
- **dass** der Katalysator (24) mehrere parallel durchströmbare Kanäle (31,32) aufweist, von denen die einen (31) katalytisch aktiv und die anderen (32) katalytisch inaktiv sind,
- **dass** der katalytisch aktive Pfad (27) des Katalysators (24) durch dessen katalytisch aktive Kanäle (31) gebildet ist,
- **dass** der katalytisch inaktive Pfad (28) des Katalysators (24) durch dessen katalytisch inaktive Kanäle (32) gebildet ist.

9. Vorrichtung nach Anspruch 8, **dadurch gekennzeichnet, dass** eine Pilot-Brennstoff-Leitung an die katalytisch aktiven Kanäle (31) angeschlossen ist, derart, dass sie im Betrieb der Vorrichtung (6) den Pilot-Brennstoff-Strom (22) separat in die einzelnen katalytisch aktiven Kanäle (31) einleitet.

10. Vorrichtung nach Anspruch 7 oder 8, **dadurch gekennzeichnet,**
- **dass** eine Pilot-Oxidator-Leitung an den katalytisch aktiven Pfad (27) angeschlossen ist,
- **dass** eine Pilot-Brennstoff-Leitung stromauf des Katalysators (24) an die Pilot-Oxidator-Leitung angeschlossen ist.

11. Vorrichtung nach einem der Ansprüche 6 bis 10, **dadurch gekennzeichnet, dass** der Katalysator (24) in einem Kopf (30) des Vormischbrenners (8) konzentrisch angeordnet ist.

12. Vorrichtung nach einem der Ansprüche 6 bis 10, **dadurch gekennzeichnet, dass** der Katalysator (24) in einer Lanze (29) angeordnet ist, die in einem Kopf (30) des Vormischbrenners (8) konzentrisch angeordnet ist und in den Vormischbrenner (8) hineinragt.

13. Vorrichtung nach den Ansprüchen 6 und 8, **dadurch gekennzeichnet,**
- **dass** die katalytisch aktiven Kanäle (31) und die katalytisch inaktiven Kanäle (32) so verteilt angeordnet sind, dass erste Zeilen (34) nebeneinander angeordneter katalytisch aktiver Kanäle (31) und zweite Zeilen (35) nebeneinander angeordneter katalytisch inaktiver Kanäle (32) sich einander, insbesondere zeilenweise, abwechselnd angeordnet sind,
- **dass** die zum ersten Eingang (39) offenen ersten Schächte (41) an die ersten Zeilen (34) und die zum zweiten Eingang (40) offenen zweiten Schächte (42) an die zweiten Zeilen (35) angrenzen.

14. Vorrichtung nach den Ansprüchen 6 oder 13, **dadurch gekennzeichnet, dass** zwischen dem Verteilerkopf (36) und dem Katalysator (24) eine Lochplatte (43) angeordnet ist, deren Lochmuster (45) so gewählt ist, dass jeder Kanal (31,32) durch ein einziges Durchgangsloch (44) mit einem der Schächte (41,42) kommuniziert.

15. Vorrichtung nach Anspruch 14, **dadurch gekennzeichnet,**
- **dass** die katalytisch aktiven Kanäle (31) und die katalytisch inaktiven Kanäle (32) sich schachbrettartig abwechselnd angeordnet sind,
- **dass** das Lochmuster (45) der Lochplatte (43) und die Anordnung der Kanäle (31,32) so aufeinander abgestimmt sind, dass die katalytisch aktiven Kanäle (31) über die zugeordneten Durchgangslöcher (44) mit den ersten Schächten (41) kommunizieren, die zum ersten Eingang (39) des Verteilerkopfs (36) führen, während die katalytisch inaktiven Kanäle (32) über die zugeordneten Durchgangslöcher (44) mit den zweiten Schächten (42) kommunizieren, die zum zweiten Eingang (40) des Verteilerkopfs (36) führen.

## Claims

1. Method for combusting a fuel-oxidising agent mixture in a combustion chamber (7) of a group of turbogenerators (1), in particular of a power plant,
- wherein a total oxidising agent flow (12) is divided into a main oxidising agent flow (14) and a secondary oxidising agent flow (15),
- wherein said main oxidising agent flow (14) is leanly mixed with a main fuel flow (21) in a premixing burner (8) and this main fuel-oxidising agent mixture (23) is fully oxidised in the combustion chamber (7),
- wherein the secondary oxidising agent flow (15) is divided into a pilot oxidising agent flow (17) and a heat transmitter-oxidising agent flow (18),
- wherein the pilot oxidising agent flow (17) is richly mixed with a pilot fuel flow (22) and the mixture (17, 22) is partially oxidised in a catalyst (24), producing hydrogen,
- wherein the partially oxidised pilot fuel-oxidising agent mixture (25) and the heat transmitter-oxidising agent flow (18) are together, after the catalyst (24), conducted into at least one zone (26) which is suitable for stabilising the combustion of the main fuel-oxidising agent mixture (23).

2. Method according to claim 1, **characterised in that** the heat transmitter-oxidising agent flow (18) and the partially oxidised pilot fuel-oxidising agent mixture (25) are leanly or slightly leanly mixed after the catalyst (24).

3. Method according to claim 1 or 2, **characterised in that** the heat transmitter-oxidising agent flow (18) is used to preheat the pilot fuel-oxidising agent mixture (25) and/or to cool the catalyst (24).

4. Method according to any of claims 1 to 3, **characterised in that**
- the catalyst (124) has several through-flow parallel channels (31, 32), of which some (31) are catalytically active and others (32) are catalytically inactive,
- the pilot fuel-oxidising agent mixture (17, 22) is conducted through the catalytically active channels (31),
- the heat transmitter-oxidising agent flow (18) is conducted through the catalytically inactive channels (32).

5. Method according to claim 4, **characterised in that** the catalytically active channels (31) and the catalytically inactive channels (32) are coupled together heat-transmissively.

6. Device (6) with a combustion chamber (7) for combusting a fuel-oxidising agent mixture in a group of turbogenerators (1), in particular of a power plant,
- with a premix burner (8) in which, in operation of the device (6), a main oxidising agent flow is leanly mixed with a main fuel flow (21) and this main fuel-oxidising agent mixture (23) is fully oxidised,
- with at least one catalyst (24) which is configured, when a rich pilot fuel-oxidising agent mixture (17, 22) passes through it in operation of the device (6), to perform a partial oxidisation, forming hydrogen,
- with an oxidising agent supply device (28, 32) which, in operation of the device (6), mixes a heat transmitter-oxidising agent flow (18) into the partially oxidised pilot fuel-oxidising agent mixture (25) downstream of the catalyst (24),
- wherein the catalyst (24) and the oxidising agent supply device (28, 32) are configured such that, in operation of the device (6), the partially oxidised pilot fuel-oxidising agent mixture (25) and the heat transmitter-oxidising agent flow (18) are conducted jointly into at least one zone (26) which is suitable for stabilising the combustion of the main fuel-oxidising agent mixture (23),
**characterised in that**
- a distributor head (36) is mounted upstream of the catalyst (24) and is connected via a first input (39) to a pilot fuel-oxidising agent mixture line, via a second input (40) to a heat transmitter-oxidising agent line, and via an output (38) to the catalyst (24), and
- the distributor head (36) comprises a plurality of shafts (41, 42) which are adjacent transversely to the flow direction, all of which are open at the output (38) and optionally at the first input (39) or at the second input (40).

7. Device according to claim 6, **characterised in that**
- the catalyst (24) has a through-flow catalytically active path (27) and a through-flow catalytically inactive path (28) parallel thereto,
- the catalytically active path (27) is configured, when a rich pilot fuel-oxidising agent mixture (17, 22) flows through it, to perform a partial oxidisation, forming hydrogen,
- the catalytically inactive path (28) is coupled heat-transmissively to the catalytically active path (27) and forms a constituent part of the oxidising agent supply device and, in operation of the device (6), the heat transmitter-oxidising agent flow (18) passes through said path.

8. Device according to claim 7, **characterised in that**:
- the catalyst (24) has several through-flow parallel channels (31, 32), of which some (31) are catalytically active and others (32) are catalytically inactive,
- the catalytically active path (27) of the catalyst (24) is formed by its catalytically active channels (31),
- the catalytically inactive path (28) of the catalyst (24) is formed by its catalytically inactive channels (32).

9. Device according to claim 8, **characterised in that** a pilot fuel line is connected to the catalytically active channels (31) such that, in operation of the device (6), it conducts the pilot fuel flow (22) separately into the individual catalytically active channels (31).

10. Device according to claim 7 or 8, **characterised in that**
- a pilot oxidising agent line is connected to the catalytically active path (27),
- a pilot fuel line is connected to the pilot oxidising agent line upstream of the catalyst (24).

11. Device according to any of claims 6 to 10, **characterised in that** the catalyst (24) is arranged concentrically in a head (30) of the premix burner (8).

12. Device according to any of claims 6 to 10, **characterised in that** the catalyst (24) is arranged in a lance (29) which is arranged concentrically in a head (30) of the premix burner (8) and protrudes into the premix burner (8).

13. Device according to claims 6 and 8, **characterised in that**
- the catalytically active channels (31) and the catalytically inactive channels (32) are distributed so that first rows (34) of catalytically active channels (31) arranged next to each other and second rows (35) of catalytically inactive channels (32) arranged next to each other are arranged alternately, in particular as rows,
- the first shafts (41) open to the first input (39) adjoin the first rows (34), and the second shafts (42) open to the second input (40) adjoin the second rows (35).

14. Device according to claims 6 or 13, **characterised in that** a perforated plate (43) is arranged between the distributor head (36) and the catalyst (24), the perforation pattern (45) of which is selected such that each channel (31, 32) communicates with one of the shafts (41, 42) through a single passage hole (44).

15. Device according to claim 14, **characterised in that**
- the catalytically active channels (31) and the catalytically inactive channels (32) are arranged alternately in a chequerboard pattern,
- the perforation pattern (45) of the perforated plate (43) and the arrangement of the channels (31, 32) are matched to each other such that the catalytically active channels (31) communicate via the assigned passage holes (44) with the first shafts (41) which lead to the first input (39) of the distributor head (36), while the catalytically inactive channels (32) communicate via the assigned passage holes (44) with the second shafts (42) which lead to the second input (40) of the distributor head (36).

## Revendications

1. Procédé de combustion d'un mélange carburant-oxydant dans une chambre de combustion (7) d'un groupe turbo (1), plus particulièrement d'une centrale énergétique,
- dans lequel un flux total d'oxydant (12) est divisé en un flux principal d'oxydant (14) et un flux secondaire d'oxydant (15),
- dans lequel le flux principal d'oxydant (14) constitue un mélange pauvre avec un flux principal de carburant (21) dans un brûleur de pré-mélange (8) et ce mélange principal carburant-oxydant (23) est entièrement oxydé dans la chambre de combustion (7),
- dans lequel le flux secondaire d'oxydant (15) est divisé en un flux pilote d'oxydant (17) et un flux d'oxydant à transmission thermique (18),
- dans lequel le flux pilote d'oxydant (17) constitue un mélange riche avec un flux pilote de carburant (22) et le mélange (17, 22) est partiellement oxydé dans un catalyseur (24) en produisant de l'hydrogène,
- dans lequel le mélange pilote carburant-oxydant (25) partiellement oxydé et le flux d'oxydant à transmission thermique (18) sont introduits ensemble après le catalyseur (24) dans une zone (26) appropriée pour la stabilisation de la combustion du mélange carburant-oxydant principal (23).

2. Procédé selon la revendication 1, **caractérisé en ce que** le flux d'oxydant à transmission thermique (18) et le mélange pilote carburant-oxydant (25) partiellement oxydé constituent un mélange maigre ou légèrement maigre après le catalyseur (24).

3. Procédé selon la revendication 1 ou 2, **caractérisé en ce que** le flux d'oxydant à transmission thermique (18) est utilisé pour le pré-chauffage du mélange pilote carburant-oxydant (25) et/ou pour le refroidissement du catalyseur (24).

4. Procédé selon l'une des revendications 1 à 3, **caractérisé en ce que**
- le catalyseur (24) comprend plusieurs canaux (31, 32) pouvant être traversés parallèlement, dont les uns (31) sont catalytiquement actifs et les autres (32) sont catalytiquement inactifs,
- le mélange pilote carburant-oxydant (17, 22) est conduit par les canaux catalytiquement actifs (31),
- le flux d'oxydant à transmission thermique (18) est conduit par les canaux catalytiquement inactifs (32).

5. Procédé selon la revendication 4, **caractérisé en ce que** les canaux catalytiquement actifs (31) et les canaux catalytiquement inactifs (32) sont couplés entre eux de façon à favoriser la transmission thermique.

6. Dispositif (6) avec une chambre de combustion (7) pour la combustion d'un mélange carburant-oxydant dans un groupe turbo (1), plus particulièrement d'une centrale énergétique,
- avec un brûleur de pré-mélange (8), dans lequel, lors du fonctionnement du dispositif (6), un flux principal d'oxydant (14) constitue avec un flux principal de carburant (21) un mélange pauvre et ce mélange principal carburant-oxydant (23) est entièrement oxydé,
- avec au moins un catalyseur (24), qui est conçu pour effectuer, lors du fonctionnement du dispositif (6), lorsqu'un mélange pilote carburant-oxydant (17, 22) riche le traverse, une oxydation partielle en produisant de l'hydrogène,
- avec un dispositif d'alimentation en oxydant (28, 32) qui ajoute, lors du fonctionnement du dispositif (6), au mélange pilote carburant-oxydant (25), en aval du catalyseur (24), un flux d'oxydant à transmission thermique (18),
- le catalyseur (24) et le dispositif d'alimentation en oxydant (28, 32) sont conçus de façon à ce qu'ils introduisent, lors du fonctionnement du dispositif (6), le mélange pilote carburant-oxydant (25) et le flux d'oxydant à transmission thermique (18) ensemble dans une zone (26) appropriée pour une stabilisation de la combustion du mélange principal carburant-oxydant (23), **caractérisé en ce que**
- en amont du catalyseur (24) est disposé une tête de distribution (36) qui est reliée avec une première entrée (39) à une conduite de mélange pilote carburant-oxydant, avec une deuxième entrée (40) à une conduite de transmission thermique d'oxydant et avec une sortie (38) au catalyseur (24) et
- la tête de distribution (36) comprend plusieurs compartiments (41, 42) adjacents transversalement par rapport à la direction d'écoulement, qui sont tous ouverts au niveau de la sortie (38) et de manière sélective au niveau de la première entrée (39) ou au niveau de la deuxième entrée (40).

7. Dispositif selon la revendication 6, **caractérisé en ce que**
- le catalyseur (24) comprend un chemin catalytiquement actif (27), pouvant être traversé, ainsi d'un chemin catalytiquement inactif (28), pouvant être traversé, parallèle à celui-ci,
- le chemin catalytiquement actif (27) est conçu pour effectuer, lorsqu'un mélange pilote carburant-oxydant (17, 22) le traverse, une oxydation partielle en produisant de l'hydrogène,
- le chemin catalytiquement inactif (28) est couplé de façon à transmettre la chaleur avec le chemin catalytiquement actif (27), constitue un composant du dispositif d'alimentation en oxydant et est traversé, lors du fonctionnement du dispositif (6), par le flux d'oxydant à transmission thermique (18).

8. Dispositif selon la revendication 7, **caractérisé en ce que**
- le catalyseur (24) comprend plusieurs canaux parallèles (31, 32) pouvant être traversés, dont les uns (31) sont catalytiquement actifs et les autres (32) sont catalytiquement inactifs,
- le chemin catalytiquement actif (27) du catalyseur (24) est constitué de ses canaux catalytiquement actifs (31),
- le chemin catalytiquement inactif (28) du catalyseur (24) est constitué de ses canaux catalytiquement inactifs (32).

9. Dispositif selon la revendication 8, **caractérisé en ce qu'**une conduite pilote de carburant est raccordée aux canaux catalytiquement actifs (31), de façon à ce que, lors du fonctionnement du dispositif (6), elle introduise le flux pilote de carburant (22) séparément dans les différents canaux catalytiquement actifs (31).

10. Dispositif selon la revendication 7 ou 8, **caractérisé en ce que**
- une conduite pilote d'oxydant est raccordée au chemin catalytiquement actif (27),
- une conduite pilote de carburant est raccordée en amont du catalyseur (24) à la conduite pilote d'oxydant.

11. Dispositif selon l'une des revendications 6 à 10, **caractérisé en ce que** le catalyseur (24) est disposé de manière concentrique dans une tête (30) du brûleur de pré-mélange (8).

12. Dispositif selon l'une des revendications 6 à 10, **caractérisé en ce que** le catalyseur (24) est disposé dans une lance (29), qui est disposée de manière concentrique dans une tête (30) du brûleur de pré-mélange (8), et dépasse dans le brûleur de pré-mélange (8).

13. Dispositif selon les revendications 6 et 8, **caractérisé en ce que**
- les canaux catalytiquement actifs (31) et les canaux catalytiquement inactifs (32) sont répartis de façon à ce que des premières lignes (34) de canaux catalytiquement actifs (31) juxtaposés et des deuxièmes lignes (35) de canaux catalytiquement inactifs (32) juxtaposés soient disposées de manière alternée, plus particulièrement d'une ligne à l'autre,
- les premiers compartiments (41) ouverts vers la première entrée (39) sont adjacents aux premières lignes (34) et les deuxièmes compartiments (42) ouverts vers la deuxième entrée (40) sont adjacents aux deuxièmes lignes (35).

14. Dispositif selon les revendications 6 ou 13, **caractérisé en ce que**, entre la tête de distribution (36) et le catalyseur (24), est disposée une plaque perforée (43) dont la disposition des trous (45) est choisie de façon à ce que chaque canal (31, 32) communique par l'intermédiaire d'un seul trou de passage (44) avec un des compartiments (41, 42).

15. Dispositif selon la revendication 14, **caractérisé en ce que**
- les canaux catalytiquement actifs (31) et les canaux catalytiquement inactifs (32) sont disposés de manière alternée à la manière d'un plateau de jeu d'échecs,
- la disposition des trous (45) de la plaque perforée (43) et la disposition des canaux (31, 32) sont adaptées entre elles de façon à ce que les canaux catalytiquement actifs (31) communiquent, par l'intermédiaire des trous de passage (44) correspondants, avec les premiers compartiments (41), qui conduisent à la première entrée (39) de la tête de distribution (36), tandis que les canaux catalytiquement inactifs (32) communiquent, par l'intermédiaire des trous de passage (44) correspondants, avec les deuxièmes compartiments (42), qui conduisent à la deuxième entrée (40) de la tête de distribution (36).
